# FASCICULE DE BREVET EUROPEEN

(11) **EP 0 233 592 B1**
(45) Date de publication et mention de la délivrance du brevet: **21.11.1991**
(21) Numéro de dépôt: 87101947.7
(22) Date de dépôt: 12.02.1987
(51) Int. Cl.: H01H 33/56

(54) **Disjoncteur à haute tension à gaz d'extinction sous pression**
Hochspannungsschalter mit unter Druck stehendem Löschgas
Pressurized extinguishing gas high-tension circuit breaker

(30) Priorité: 17.02.1986 FR 8602100
(43) Date de publication de la demande: 26.08.1987
(73) Titulaire: GEC ALSTHOM SA, 75116 Paris (FR)
(72) Inventeur: Nicoloso, Dante, F-69611 Villeurbanne Cedex (FR)
(74) Mandataire: Weinmiller, Jürgen

(56) Documents cités:
- DE-A- 3 321 313
- FR-A- 2 087 459
- FR-A- 2 471 038

## Description

L'invention concerne un disjoncteur à haute tension à gaz d'extinction sous pression, dont les éléments remplis de gaz peuvent être assemblés et désassemblés sans perte de gaz, le disjoncteur comprenant un élément régénérateur de gaz dont le remplacement peut également être effectué sans perte de gaz.

Les disjoncteurs à haute tension comprennent généralement au moins deux colonnes isolantes superposées et assemblées par boulonnage, l'une délimitant une chambre de coupure, l'autre contenant une tige de manoeuvre. Ces colonnes sont remplies d'un gaz diélectrique sous pression tel que l'hexafluorure de soufre (SF6).

Les disjoncteurs du type précité nécessitent la présence d'un élément régénérateur de gaz, car ce dernier subit, à chaque coupure de courant, une détérioration de ses qualités diélectriques pouvant conduire à une dégradation dangereuse pour la tenue du disjoncteur.

On connaît, en particulier par le document FR-A-24 71 038, un disjoncteur dont les éléments peuvent être assemblés et désassemblés sans perte notable de gaz diélectrique. Mais ce type de disjoncteur ne permet pas d'inclure un élément régénérateur.

Par le document FR-A-20 87 459, on connaît un disjoncteur comportant un élément régénérateur (tamis moléculaire). Un disjoncteur similaire selon une technique connue est illustré par la figure 1 qui représente schématiquement et partiellement en coupe axiale, un pôle de disjoncteur à autosoufflage de gaz SF6 selon une technique connue. Le pôle comprend une chambre de coupure 2 fermée aux extrémités par une plaque 2A et un carter 5, et un support isolant 3 fermé aux extrémités par des plaques de fond 3A et 6. Un tamis moléculaire 4 est disposé entre le carter 5 de la chambre de coupure 2 et la plaque de fond 6 du support 3. L'échange de gaz SF6 entre la chambre 2 et le support 3 se fait à travers le tamis moléculaire 4 par les passages 7 du carter 5 de la chambre 2, et 8 de la plaque de fond 6 du support 3.

La manoeuvre du disjoncteur est obtenue à partir d'un vérin 9 alimenté par une source d'énergie permettant le déplacement alterné vers le haut et le bas d'un piston 10 relié à un dispositif de soufflage 11 de la chambre 2 par une tige isolante 12 et une tige 13 du contact mobile 21 accouplées ensemble par un dispositif 14. Le contact fixe est reférencé 22. Les deux enceintes de la chambre 2 et du support 3 sont étanches par les joints 15, 16, 17, 18, 19 et 20. Dans ce type de disjoncteur, l'assemblage et le désassemblage ainsi que le remplacement du tamis moléculaire 4 ne peuvent se faire sans la perte du gaz SF6 et sans entrée d'air.

Dans la plupart des cas, il s'agit de disjoncteurs de tension peu élevée à encombrement réduit et permettant un colisage peu onéreux pour le transport du disjoncteur.

Lorsqu'il s'agit de disjoncteurs à très haute tension et dont l'encombrement est très important, comportant des colis grands et onéreux il est intéressant de pouvoir livrer les appareils en éléments séparés, traités et gonflés à basse pression en usine, puis assemblés sur le chantier sans entrée d'air dans les enceintes, et enfin gonflés à la pression de service sans autre opération. Il est également intéressant de pouvoir mettre en place le tamis moléculaire au dernier moment sur le chantier c'est-à-dire avant l'assemblage de la chambre et du support isolant.

Il est encore plus intéressant de pouvoir désassembler la chambre de son support sans entamer l'étanchéité des deux enceintes, et surtout, de pouvoir remplacer s'il y a lieu le tamis moléculaire tout en maintenant intact l'étanchéité des deux enceintes.

Le disjoncteur tel que défini dans la revendication 1 ci-annexée répond à ces objectifs.

L'invention est expliquée en détail par la description ci-après d'un mode préféré de réalisation, en référence au dessin annexé dans lequel :
- la figure 1 est une vue partielle en coupe axiale d'un pôle de disjoncteur avec élément de régénération selon l'art antérieur,
- la figure 2 est une vue partielle en coupe axiale d'un pôle de disjoncteur selon l'invention, représenté en position désassemblée,
- la figure 3 représente, agrandi, un détail de la figure 2, lorsque le pôle est en position désassemblée,
- la figure 4 représente le pôle de la figure 2 en position assemblée,
- la figure 5 représente le détail de la figure 3 lorsque le pôle est en position assemblée.
- la figure 6 est une vue partielle en coupe axiale d'un disjoncteur selon une variante de réalisation.

La figure 1 a déjà été décrite. Les éléments communs aux figures 1 et 2 ont reçu les mêmes numéros de référence.

La figure 2 représente une coupe axiale partielle d'un disjoncteur selon l'invention ; la colonne 2 (chambre de coupure) et la colonne 3 (support) sont représentées désassemblées.

Selon l'invention, le tamis moléculaire 4 est disposé dans un conteneur cylindrique 40 dont les faces d'extrémités sont munies d'ouvertures telles que 41, 42, 43 et 44. Le conteneur est placé dans un logement 45 de la plaque d'extrémité 6 qui ferme la colonne support 3.

Le logement 45 communique, par une ouverture 46 du fond 6, avec l'intérieur de la colonne 3. L'ouverture 46 est pratiquée au droit des ouvertures 41 et 42 pour permettre, lorsque le disjoncteur est assemblé, une circulation du gaz à travers, le tamis moléculaire.

L'étanchéité de la colonne 3, lorsque le disjoncteur est désassemblé, est assurée par un clapet 50, coulissant le long de la tige 12. Un joint annulaire 51 assure l'étanchéité entre la tige 12 et le clapet 50. Un joint 52, porté par la plaque 8, coopère avec le clapet pour assurer l'étanchéité entre l'intérieur et l'extérieur de la colonne 3.

A cet effet, le clapet est poussé par un ressort 53 s'appuyant sur une butée fixe 54 solidaire de la plaque 6. Le conteneur 40 est en contact avec le clapet par une tige 50A formant partie intégrante du clapet.

Le rôle de cette tige sera expliqué plus loin.

Le logement 45 est muni d'un joint 56 coopérant avec le conteneur.

L'étanchéité de la colonne 2, lorsque le disjoncteur est désassemblé, est assuré également par un clapet 60.

Ce clapet coopère avec le carter 5. Cet dernier est une pièce complexe comportant une extrémité 5A en forme de couronne destinée à s'appuyer de manière étanche sur la plaque 6, une partie cylindrique 5B servant notamment de logement au tamis moléculaire, une extrémité 5C constituant un piston de soufflage et une cavité 5D servant de logement à un ressort 61 d'actionnement du clapet.

Ce dernier s'appuie sur un joint 62 disposé sur une portée de la cavité. L'étanchéité entre la tige 13 et le clapet est assurée par un joint 63.

La cavité 5D communique avec l'extérieur par une ouverture 64 dont le rôle sera expliqué plus loin.

Le clapet 60 possède une tige 60A destinée à venir en contact avec le conteneur au cours de l'assemblage du disjoncteur.

Le carter 5 présente une cavité 5E destinée à servir de logement à la partie supérieure du conteneur. Cette cavité 5E est munie d'un joint 65.

Enfin le carter 5 possède une couronne d'extrémité 5F munie d'un joint 66 destiné à coopérer avec un portée 57 d'une rainure circulaire 58 pratiquée dans la plaque d'extrémité 6.

L'assemblage et le désassemblage du disjoncteur est maintenant décrit en référence aux figures 2 à 5.

Dans la figure 2, le disjoncteur est représenté désassemblé et en cours d'assemblage. La colonne 2 remplie de gaz diélectique sous pression est fermée de manière étanche, le clapet 60 étant appuyé sur le joint 62 par le ressort 61.

Par ailleurs, l'étanchéité au passage de la tige 13 est assuré par le joint 63 ; ce dernier, enserré entre une portion 60A en forme de bague du clapet 60 et un redan 5G du carter 5, est déformé élastiquement et vient s'appuyer contre la tige 13 (figure 3).

De même la chambre 3 est fermée de manière étanche par le clapet 50 poussé par le ressort 53 contre le joint 52 et par le joint 51 appuyé contre la tige 12.

Pour effectuer l'assemblage, on amène les colonnes à la verticale l'une de l'autre, comme représenté dans la figure 2 et on solidarise les tiges 12 et 13 par des boulons 67.

On place le conteneur 40 du tamis moléculaire dans son logement 45.

On rapproche alors les colonnes 2 et 3 l'une de l'autre.

La figure 4 représente la phase finale de l'opération.

Avant que le carter 5 de la chambre 2 soit venu en contact avec la plaque 6, le joint torique 66 vient se placer sur la portée 57 de la plaque de fond 6 assurant ainsi l'étanchéité complète des deux colonnes assemblées.

Puis la tige 60A du clapet 60 s'appuyant sur la portée supérieure 40A du conteneur 40 et la tige 50A du clapet 50 s'appuyant sur la partie inférieure 40B du conteneur 40, vont, pendant les derniers millimètres du parcours de descente de la chambre 2, ouvrir les clapets 60 et 50 en dégageant les joints 62 et 52.

Les joints 51 et 63 sont décomprimés, libérant les tiges 12 et 13 respectivement (voir figure 5).

Le passage du gaz comprimé SF6 entre les colonnes 2 et 3 est alors assuré à travers le tamis moléculaire 4 par les passages 41 à 44.

Les joints 55 et 65 assurent une étanchéité autour du conteneur favorisant la circulation du gaz à travers le tamis.

L'opération d'assemblage est terminé par serrage des boulons 59 et 69.

La description qui a été faite concerne le cas qui utiliserait un seul élément régénérateur.

Lorsque le volume des enceintes est très grand (cas de disjoncteurs mono-coupure à tension très élevée) un seul élément régénérateur n'est pas suffisant, on peut comme le montre la figure prévoir 2 à 6 conteneurs tel que 70, placés à l'intérieur du carter 5 de la chambre 2.

Pour cela, on peut prévoir pour chaque clapet, 2 à 6 tiges équidistantes (telles que 60A, 60B, 50A, 50B) sur les clapets 60 et 50 et des passages (tels que 64, 64A, 46, 46A) autour des tiges respectivement dans le carter 5 de la chambre 2 et dans la plaque de fond 6 du support 3.

## Revendications

1. Disjoncteur à haute tension à gaz diélectrique sous pression, comprenant au moins une première et une seconde colonnes isolantes superposées et assemblées, la première colonne (3) servant de support, la seconde colonne (2) enfermant une chambre de coupure, chacune des colonnes étant munie, à son extrémité en regard de l'autre colonne, d'une plaque de fermeture (5, 6) permettant de désassembler les colonnes sans perte de gaz contenu à leur intérieur, les plaques définissant entre elles un logement pour un matériau régénérateur et étant munies d'un trou central pour le passage d'une tige (12, 13) de manoeuvre des contacts du disjoncteur, et de trous pour que le gaz circule d'une colonne à l'autre à travers ledit matériau régénérateur, caractérisé en ce que chacune des plaques (5, 6) comprend au moins une portion creuse, les portions creuses (5E, 45) étant en vis-à-vis deux à deux et définissant ledit logement que le matériau régénérateur (4) est enfermé dans un conteneur (40) ayant des trous (41, 42; 43, 44) en regard des trous de circulation de gaz dans les plaques, que les trous (46, 64) des plaques, lorsque les colonnes sont désassemblées, sont fermés par des clapets (50, 60) intérieurs aux colonnes et poussés par des ressorts (53, 61), chacun des clapets comprenant une pièce (50A, 60A) qui, lorsque les colonnes sont assemblées et qu'un conteneur est en place, s'appuie sur le conteneur pour maintenir le clapet ouvert contre l'action du ressort.

2. Disjoncteur selon la revendication 1, caractérisé en ce que les portions creuses des plaques comportent des joints (56, 65) coopérant avec le conteneur pour assurer l'étanchéité du disjoncteur au cours du désassemblage des colonnes.

3. Disjoncteur selon l'une des revendications 1 et 2, caractérisé en ce que l'une des plaques de fermeture (5) comprend une couronne d'extrémité (5F) munie d'un joint s'engageant dans une rainure circulaire de l'autre plaque et assurant l'étanchéité des deux colonnes assemblées vis-à-vis de l'extérieur.

4. Disjoncteur selon l'une des revendications 1 à 3, caractérisé en ce que chaque clapet coopère avec un joint plat (52, 62) porté par la plaque et un joint torique (51, 63) entourant la tige de manoeuvre.

## Claims

1. A high-voltage circuit-breaker using dielectric gas under pressure and comprising an assembly of at least a first and a second superposed insulating column, the first column (3) acting as a support and the second column (2) enclosing a circuit-breaker chamber, each of said columns being provided at its end facing the other column with a closure plate (5, 6) which enables the columns to be disassembled without losing the gas contained therein, said plates defining between them a housing for receiving a regenerator material, and being provided with a central hole allowing a rod (12, 13) for operating the contacts of the circuit-breaker to pass therethrough, and also being provided with holes to enable the gas to flow from one column to the other through said regenerator material, characterized in that each one of said plates (5, 6) includes at least one deepened portion with the deepened portions (5E, 45) facing each other in pairs and defining said housing, that the regenerator material (4) is enclosed in a container (40) having holes (41, 42, 43, 44) facing the gas flow holes in the plates, that the holes (46, 64) of the plates are closed by valve plates (50, 60) located inside the columns and urged by springs (53, 61) when the columns are disassembled, each of the valve plates including a piece (50A, 60A) which, when the columns are assembled and a container is in place, bear against the container in order to hold the valve plates against the spring action in their open positions.

2. A circuit-breaker according to claim 1, characterized in that the deepened portions of the plates include seals (56, 65) which co-operate with the container in order to ensure the tightness of the circuit-breaker while the columns are being disassembled.

3. A circuit-breaker according to any one of claims 1 and 2, characterized in that one of the closure plates (5) includes an end skirt (5F) fitted with a seal adapted to engage in a circular groove provided in the other plate, thereby ensuring the tightness of the two columns relative to the outside environment.

4. A circuit-breaker according to any one of claims 1 to 3, characterized in that each valve plate co-operates with a flat gasket (52, 62) supported by the plate, and also with a sealing ring (51, 63) surrounding the operating rod.

## Patentansprüche

1. Hochspannungsschalter mit unter Druck stehendem dielektrischem Gas, mit mindestens einer ersten und einer zweiten übereinandergesetzten und zusammengebauten Isoliersäule, wovon die erste Säule (3) als Stütze dient und die zweite Säule (2) eine Trennkammer umschließt und jede Säule an ihrem der anderen Säule zugewandten Ende mit einer Verschlußplatte (5, 6) versehen ist, welche die Demontage der Säulen ohne Verlust des in ihrem Inneren enthaltenen Gases ermöglicht, wobei die Platten zwischen sich einen Raum zur Aufnahme eines Regenerierstoffes bilden und mit einem zentralen Loch für den Durchtritt einer Stange (12, 13) zur Betätigung der Kontakte des Schalters sowie mit Löchern für den Durchlaß des Gases von einer Säule zur anderen durch den Regenerierstoff versehen sind, dadurch gekennzeichnet, daß jede der Platten (5, 6) mindestens einen vertieften Bereich aufweist, wobei die vertieften Bereiche (5E, 45) einander paarweise gegenüberliegen und den Aufnahmeraum bilden, daß der Regenerierstoff (4) in einem Behälter (40) eingeschlossen ist, der Löcher (41, 42, 43, 44) gegenüber den Gasdurchlaßlöchern in den Platten besitzt, daß die Löcher (46, 64) der Platten bei zerlegten Säulen durch Ventile (50, 60) verschlossen sind, die sich im Inneren der Säulen befinden und durch Federn (53, 61) angedrückt werden, wobei jedes Ventil einen Ansatz (50A, 60A) aufweist, der sich bei zusammengebauten Säulen und eingesetztem Behälter auf dem Behälter abstützt, um das Ventil gegen die Wirkung der Feder offenzuhalten.

2. Schalter nach Anspruch 1, dadurch gekennzeichnet, daß die vertieften Bereiche der Platten Dichtungen (56, 65) aufweisen, die mit dem Behälter zusammenwirken, um die Dichtheit des Schalters beim Zerlegen der Säulen zu gewährleisten.

3. Schalter nach einem der Ansprüche 1 und 2, dadurch gekennzeichnet, daß eine der Verschlußplatten (5) einen Endkragen (5F) mit einer Dichtung aufweist, die sich in eine Ringnut der anderen Platte einfügt und die Dichtheit der zusammengebauten Säulen nach außen gewährleistet.

4. Schalter nach einem der Ansprüche 1 bis 3, dadurch gekennzeichnet, daß jedes Ventil mit einer von der Platte getragenen Flachdichtung (52, 62) und einer ringförmigen Dichtung (51, 63) zusammenwirkt, die die Betätigungsstange umgibt.
